# EUROPÄISCHE PATENTSCHRIFT

(11) **EP 0 106 909 B1**
(45) Veröffentlichungstag und Bekanntmachung des Hinweises auf die Patenterteilung: **29.01.1986**
(21) Anmeldenummer: 82109790.4
(22) Anmeldetag: 22.10.1982
(51) Int. Cl.: B03C 3/86, B03C 3/76

(54) **Filterplatte**
Filterplatte
Plaque pour filtre

(43) Veröffentlichungstag der Anmeldung: 02.05.1984
(73) Patentinhaber: Josef Welser OHG, A-3341 Ybbsitz (AT)
(72) Erfinder: Welser, Wolfgang, A-3341 Ybbsitz (AT)
(74) Vertreter: Grünecker, Kinkeldey, Stockmair & Schwanhäusser Anwaltssozietät

## Beschreibung

Die Erfindung betrifft eine Filterplatte zur hängenden Anbringung in einer Elektro-Filteranlage, mit wenigstens einer obenliegenden Durchstecköffnung für eine Haltestange.

Solche Filterplatten werden üblicherweise an Haltestangen aufgehängt. Den Filterplatten benachbart sind Sprühelektroden angeordnet. Aus verunreinigten und zwischen den Filterplatten und den Sprühelektroden durchgeleiteten Gasen werden die Verunreinigungen elektrisch geladen und an den Oberflächen der Filterplatten gesammelt. Die Filterplatten werden dann in relativ kurzen Zeitabständen durch Anklopfen zum Schwingen angeregt, so dass die darauf gesammelten Verunreinigungen nach unten fallen und ausgetragen werden können. Die Filterplatten sind an den Haltestangen gelenkig aufgehängt und werden in einem unteren Bereich von einer sogenannten Klopfstange durchsetzt.

Bekannt ist es, in das Blech der Filterplatte die Einstecköffnungen zu schneiden und die Filterplatte im Öffnungsbereich trichterförmig auszubiegen, so dass dort die Gestaltfestigkeit und die Einreissfestigkeit verbessert wird. Zusätzlich können auch ringförmige Sicken um die Einstecköffnungen in das Blech der Platte eingepresst werden. Diese Massnahme ist zwar preiswert, jedoch verschleissen die Öffnungsränder unter dem Gewicht der Fifterplatte und insbesondere deren schwingender Bewegung verhältnismässig rasch, so dass die Filterplatte unerwünscht oft gewartet bzw. ausgetauscht werden muss. Auch die Einstecköffnungen für die Klopfstange werden in gleicher Weise ausgebildet. Dort ist zwar die mechanische Belastung geringer, jedoch tritt auch hier ein unerwünschter Verschleiss durch die Klopfbewegung der Klopfstange auf.

Weiterhin ist es bekannt, an das beispielsweise 1,5 mm dicke Blech der Filterplatte in den Befestigungsbereichen bandförmige Laschen aus einem Blech mit beispielsweise 6 mm Stärke anzuschweissen und die Filterplatte mit den Laschen aufzuhängen. Entsprechende Laschen werden auch zur Kopplung der Platte mit der oder den Kiopfstangen angeschweisst. Diese Massnahme ist ausserordentlich teuer und erfordert zudem spezielle Schweissvorrichtungen und ein sehr sorgfältiges Arbeiten, da es schwierig ist, bei diesen Stärkeuntersehieden einwandfreie Schweissverbindungenzuerzeugen. Ungünstigsind hierbei auch die durch das Schweissen eintretenden Verzugserscheinungen im Blech der Filterplatte und die thermisch bedingten Spannungen, die in den Schweissbereichen frühzeitig zu Materialermüdung oder Einrissen führen, so dass auch hier die Lagesicherung wieder gefährdet ist. Bei in Umgebung mit agressiven Gasen zu verwendenden Edelstahlplatten ist eine Schweissverbindung gar nicht durchzuführen.

Der Erfindung liegt das technische Problem zugrunde, die Aufhängunsbereiche bei einer Filterplatte der eingangs genannten Art mechanisch höher belastbar auszubilden.

Das gestellte Problem wird erfindungsgemäss dadurch gelöst, dass die Durchstecköffnung mit einem metallischen, die Durchstecköffnung auskleidenden Hohlniet armiert ist. Bei dieser Ausbildung werden die Belastungen im Bereich der Einstecköffnung auf einen grossflächigen Bereich verteilt. Es werden lokale Überbelastungen vermieden. Vorteilhafterweise wird dabei die spezifische Flächenbelastung der Filterplatte im Aufhängungsbereich einerseits reduziert und andererseits auch die spezifische Flächenbelastung der Haltestange. Die Gefahr von Rissen im Bereich der Einstecköffnung ist beseitigt, und damit auch die Gefahr gefährlicher Kurzschlüsse. Trotzdem ist sichergestellt, dass die Filterplatte an den Haltestangen in gewünschter Weise beweglich aufgehängt werden kann. Diese Lösung ist zudem fertigungstechnisch sehr einfach und preiswert.

Damit sowohl die statischen als auch die dynamischen Belastungen gleichmässig in einem möglichst grossen Flächenbereich in die Filterplatte eingeleitet werden, ist es gemäss Anspruch 2 zweckmässig, wenn der Hohlniet an der Innenwand der Durchstecköffnung und an beiden Plattenseiten kraftschlüssig anliegt.

Die Verstärkung der Aufhängebereiche lässt sich dann besonders einfach herstellen, wenn gemäss Anspruch 3 der Hohlniet aus einem Rohrabschnitt besteht, der an beiden Plattenseiten vernietet ist Mit der Rohrwandstärke lässt sich dabei in einfacher Weise die Grösse der Auflagefläche auf der Haltestange vorherbestimmen, während mit der Länge des Rohrabschnittes die Fläche bestimmbar ist, in der zwischen dem Hohlniet und der Platte eine kraftschlüssige Reibungsverbindung gebildet wird.

Die Belastungen werden dann in einem optimal grossen Flächenbereich übertragen, wenn gemäss Anspruch 4 der in der Einstecköffnung eine Öffnung für die Haltestange begrenzende Hohlniet - in einem. Querschnitt gesehen-einen ebenen Auflageflächenabschnitt aufweist, von dem aus sich nach beiden Seiten nach aussen gekrümmte Auflageflächenabschnitte anschliessen.

Andererseits wird eine besonders günstige gelenkige Aufhängung der Filterplatte dann gemäs Anspruch 5 erreicht, wenn die Auflagefläche im Hohlniet durchgehend konvex gekrümmt ist.

Eine weitere, zweckmässige Ausführungsform der Erfindung, bei der wenigstens eine untenliegende Durchstecköffnung für eine Klopfstange vorgesehen ist, kennzeichnet sich dadurch, dass auch die untenliegende Durchstecköffnung für die Klopfstange mit einem Hohlniet armiert ist. Obwohl in diesem Bereich die mechanischen Belastungen geringer sind, als im eigentlichen Aufhängebereich, ist es wünschenswert auch hier eine entsprechende Armierung vorzusehen, durch die der mechanische Verschleiss der Filterplatte auch bei längeren Betriebszeiten geringgehalten bleibt.

Ein weiteres, wichtiges Merkmal liegt gemäss Anspruch 7 darin, dass mehrere obenliegende und untenliegende und jeweils mit einem Hohlniet armierte Durchstecköffnungen in der Filterplatte vorgesehen sind.

Da der Hohlniet in der jeweiligen Einstecköffnung primär für die mechanische Belastbarkeit in diesem Bereich verantwortlich ist, kann es gemäss Anspruch 8 zweckmässig sein, den Hohlniet aus einem hochfesten Stahl auszubilden. Günstig ist dabei, dass der Hohlniet ohne weiteres aus einem anderen Metall bestehen kann, als die Filterplatte selbst, deren Werkstoff primär unter elektischen Gesichtspunkten bzw. im Hinblick auf eine Korrosionsfestigkeit gegen agressive Gase ausgewählt wird.

Ein weiteres, wichtiges Merkmal der Erfindung ist gemäss Anspruch 9 dadurch gekennzeichnet, dass die Durchstecköffnung und der Hohlniet eine von einer runden Form abweichende, vorzugsweise ovale, Querschnittsform aufweisen. Dies ist im Hinblick darauf zweckmässig, dass die Haltestangen zum Aufnehmen des Gewichtes eine von der runden Form abweichende Querschnittsgestalt besitzen können und da für eine freie Schwingung der Filterplatte es zweckmässig sein kann, von einer runden Querschnittsform abzugehen, um eine Pendelbewegung um die Haltestange einerseits zu ermöglichen und dabei gleichzeitig auszuschliessen, dass die Platte quer zur Hängerichtung unzulässig grosse Ausschläge auszuführen vermag.

Eine weitere, zweckmässige Ausführungsform, wie sie für die Praxis im besonderen wichtig ist, kennzeichnet sich durch die Verwendung von vernieteten Hydraulik-Stahlrohrabschnitten als Armierungen für die Durchstecköffnungen der Filterplatte. Solche Rohrabschnitte können von handelsüblichen Rohren angefertigt werden, was preiswert und herstellungstechnisch günstig ist. Nachstehend wird anhand der Zeichnung die Erfindung erläutert.

Es zeigen:
Fig. 1 eine schematische Vorderansicht einer Filterplatte gemäss der Erfindung,
Fig. 2 eine Draufsicht auf die Filterplatte von Fig. 1,
Fig. 3 schematisch die Anordnung mehrerer Filterplatten gemäss Fig. 1 in einer Filteranlage,
Fig. 4 einen vergrösserten Schnitt durch den Aufhängungsbereich einer ersten Ausführungsform einer Filterplatte, und
Fig. 5 eine Schnittdarstellung ähnlich der Fig. 4 durch eine weitere Ausführungsform.

Gemäss den Fig. 1 und 2 ist eine Filterplatte 1 aus Blech mit einer Wandstärke d von z.B. 1,5 bis 2 mm erkennbar, wie sie in elektrostatischen Filteranlagen für verunreinigte Gase oder Luft Verwendung findet. Die Filterplatte 1 hängt in den Anlagen in der in Fig. 1 dargestellten Lage und wird auf Haltestangen 7 gelagert, die durch Einstecköffnungen 2 in der Filterplatte 1 hindurchgreifen. In jede Einstecköffnung 2 ist ein Hohlniet 3 als Armierung eingeformt, der die eigentliche Öffnung 4 zum Durchstecken der Haltestange 7 begrenzt.

In einem unteren Bereich der Filterplatte 1 sind Einstecköffnungen 5 ausgeformt, in denen ebenfalls Hohlniete 3 angebracht sind, die dort Öffnungen 4 zum Durchstecken von Klopfstangen 7 begrenzen.

Wie Fig. 2 hervorhebt, ist die Filterplatte 1 mit Umbiegungen oder Prägungen ausgestattet, die ihre Gestaltfestigkeit und Oberfläche vergrössern.

Fig. 3 zeigt eine an Haltestangen 7 aufgehängte Filterplatte 1 im Querschnitt. Meist sind in einer Elektrofilteranlage bis zu sieben solcher Filterplatten nebeneinander aufgehängt und werden von einer gemeinsamen Klopfeinrichtung 10 bedient. Die Haltestangen 7 liegen gemeinsam in einer von 2 U-Profilen gebildeten Trageinrichtung 8. Die Klopfeinrichtung 10 besteht aus zwei zueinander parallelen Schienen, zwischen denen sich den Haltestangen 7 entsprechende Klopfstangen 7' befinden. Die Klopfeinrichtung 10 wird durch einen nicht dargestellten Klopfer angestossen, um die Filterplatten 1 über die Klopfstangen 7' in Schwingung zu versetzen. Die zugehörigen nicht schwingend gelagerten Sprühelektroden sind nicht dargestellt.

Aus Fig. 4 geht im Detail hervor, wie die Einstecköffnung 2 für die Haltestange 7 bzw. auch die Einstecköffnung 5 für die Klopfstange 7'mit einem Hohlniet 3 armiert ist, um gegen mechanischen Verschleiss durch die statische Belastung infolge des Gewichtes der Platte (dieses kann mehrere 100 kg betragen) und durch die dynamischen Belastungen beim Schwingen der Platte widerstandsfähig zu sein. Der Hohlniet 3 ist an beiden Oberflächen 16, 17 des Bleches der Filterplatte 1 vernietet und liegt dadurch sowohl im Bereich der Durchstecköffnung 2 als auch an beiden Oberflächen 16,17 kraftschlüssig an. Dabei ist die Vernietung so ausgebildet, dass ein zylindrischer Auflagebereich 13 im Bereich der Öffnung 4 gebildet wird, von dem aus sich nach beiden Seiten nach aussen aufgeweitete Auflageflächenabschnitte 14 anschliessen. Durch die kraftschlüssige Abstützung des Hohlniets 3 im Bereich der Durchstecköffnung 2 wird die Reaktionskraft aus derAuflagebelastung auf einer durch die Öffnung 4 gesteckten Haltestange 7 nicht nur in den lokalen Bereich der Einstecköffnung 2 eingeleitet, derderauflagestelle auf der Haltestange 7 gegenüberliegt, sondern auch in den gesamten Flächenbereich, in dem der Hohlniet 3 mit der Filterplatte 1 in Verbindung steht. Zudem wird der Bereich der Durchstecköffnung 16 auch in Durchgangsrichtung verstärkt, da natürlich der Hohlniet 3 eine wesentlich höhere Gestaltfestigkeit besitzt, als die Einstecköffnung 2 in dem verhältnismässig dünnen Blech der Filterplatte 1. Die Öffnung 4 ist mit einem geringen Übermass gegenüber der Haltestange 7 ausgebildet, so dass die Filterplatte 1 an der Haltestange 7 pendeln kann, was für die ungestörte Schwingungsbewegung zum Abschütteln der Teilchen wichtig ist.

Wie in strichlierten Linien in Fig. 4 angedeutet ist, kann der Hohlniet aus einem Rohrabschnitt 3' gebildet werden, wobei ein Endabschnitt dieses Rohrabschnittes 3' zweckmässigerweise schon nach aussen umgebogen ist, so dass der Hohlniet von der in Fig. 4 rechten Seite durch die Durchstecköffnung 2 gesteckt und dann von der linken Seite gegen einen auf der rechten Seite angesetzten Gegenhalter vernietet werden kann.

Mit der jeweils gewählten Länge des Rohrabschnittes 3' bzw. der Wandstärke dieses Rohrabschnittes lässt sich die Grösse der Auflagefläche 13 in bestimmten Grenzen variieren und an das jeweilige Plattengewicht bzw. die zu erwartenden Belastungen anpassen.

Der Hohlniet kann ohne weiteres aus einem festeren oder verschleisswiderstandsfähigeren Metall bestehen, als das Blech der Platte 1. Da zwischen dem Hohlniet 3 und der Platte 1 ohnedies nur eine kraftschlüssige Verbindung herrscht, ist es unerheblich, ob die beiden Werkstoffe sich miteinander vertragen oder nicht, was bisher z.B. dann eine Rolle gespielt hatte, wenn die Platte aus einem korrosionsfesten und ggf. legierten Stahl bestand und mit den Aufhängelaschen verschweisst werden musste.

Fig. 5 zeigt eine andere Ausführungsform eines Hohlniets 3a, der so ausgebildet und in der Einstecköffnung angebracht ist, dass die Auflagefläche 15 eine durchgehend konvexe Krümmung zeigt. Hierbei wird zwar keine flächige Auflage auf der Haltestange erreicht, dafür ist aber die Pendelbeweglichkeit der Platte auf der Haltestange besser.

In den Zeichnungen sind die Durchstecköffnungen und auch die Hohlniete kreisrund dargestellt. Es istaberauch möglich, eine von der runden Form abweichende, z.B. ovale, Querschnittsform für die Öffnung und den Niet zu wählen, so dass diese Querschnittsform gegebenenfalls an die Querschnittsform der Halte- oder Klopfstange angepasst ist bzw. damit sich eine bessere Schwenkbeweglichkeit der Platte gegenüber der Haltestange erreichen lässt.

## Patentansprüche

1. Filterplatte zur hängenden Anbringung in einer Elektro-Filteranlage, mit wenigstens einer obenliegenden Durchstecköffnung (2) für eine Haltestange (7), dadurch gekennzeichnet, dass die Durchstecköffnung (2) mit einem metallischen, die Durchstecköffnung auskleidenden Hohlniet (3, 3a) armiert ist.

2. Filterplatte nach Anspruch 1, dadurch gekennzeichnet, dass der Hohlniet (3, 3a) an der Innenwand der Durchstecköffnung (2) und an beiden Plattenseiten (16,17) kraftschlüssig anliegt.

3. Filterplatte nach den Ansprüchen 1 und 2, dadurch gekennzeichnet, dass der Hohlniet (3, 3a) aus einem Rohrabschnitt besteht, der an beiden Plattenseiten (16, 17) vernietet ist.

4. Filterplatte nach den Ansprüchen 1 bis 3, dadurch gekennzeichnet, dass der in der Einstecköffnung (2) eine Öffnung (4) für die Haltestange (7) begrenzende Hohlniet (3, 3a) - in einem Querschnitt gesehen - einen ebenen Auflageflächenabschnitt (13) aufweist, von dem aus sich nach beiden Seiten nach aussen gekrümmte Auflagenflächenabschnitte (14) anschliessen.

5. Filterplatte nach den Ansprüchen 1 bis 3, dadurch gekennzeichnet, dass die Auflagefläche im Hohlniet (3a), durchgehend konvex gekrümmt ist.

6. Filterplatte nach den Ansprüchen 1 bis 5, wobei wenigstens eine untenliegende Durchstecköffnung (5) für eine Klopfstange (7) vorgesehen ist, dadurch gekennzeichnet, dass auch die untenliegende Durchstecköffnung (5) mit einem Hohlniet (3) armiert ist.

7. Filterplatte nach den Ansprüchen 1 bis 6, dadurch gekennzeichnet, dass mehrere obenliegende und untenliegende und jeweils mit einem Hohlniet (3) armierte Durchstecköffnungen (2, 5) vorgesehen sind.

8. Filterplatte nach einem der Ansprüche 1 bis 7, dadurch gekennzeichnet, dass der Hohlniet (3, 3a) aus einem hochfesten Stahl besteht.

9. Filterplatte nach den Ansprüchen 1 bis 8, dadurch gekennzeichnet, dass die Durchstecköffnungen und der Hohlniet von einer runden Form abweichende, vorzugsweise ovale Querschnittsform aufweisen.

10. Filterplatte nach den Ansprüchen 1 bis 9, gekennzeichnet durch die Verwendung von vernieteten Hydraulik-Stahlrohr-Abschnitten als Armierungen für die Durchstecköffnungen (2, 5).

## Claims

1. A filter plate for suspension mounting in an electrofilter installation, comprising at least one passage opening (2) farmed at an upper portion for a suspension rod (7) to pass therethrough, characterized in that said passage opening (2) is reinforced by a metallic hollow rivet (3, 3a) lining said passage opening.

2. A filter plate according to Claim 1, characterized in that said hollow rivet (3,3a), is in force- transmitting engagement with the interior wall of said passage opening (2) and with both sides (16, 17) of said plate.

3. A filter plate according to Claims 1 and 2, characterized in that said hollow rivet (3,3a) consists of a tube section riveted on both sides (16, 17) of said plate.

4. A filter plate according to Claims 1 to 3, characterized in that said hollow rivet (3, 3a) defining an opening (4) for said suspension rod (7) in said passage opening (2) comprises-as seen in cross-section - a planar support surface portion (13) joined at both sides by outwards flared support surface portions (14).

5. A filter plate according to Claims 1 to 3, characterized in that the support surface within said hollow rivet (3a) is of continuous convex arcuate shape.

6. A filter plate according to Claims 1 to 5, wherein at least one passage opening (5) is provided at a lower portion for a knocking rod (7) to pass therethrough, characterized in that said lower passage opening (5) is likewise reinforced with a hollow rivet (3).

7. A filter plate according to Claims 1 to 6, characterized in that it is provided with a plurality of upper and lower passage openings (2, 5) each reinforced with a hollow rivet (3).

8. A filter plate according to Claims 1 to 7, characterized in that said hollow rivet (3, 3a) consists of a high-strength steel.

9. A filter plate according to Claims 1 to 8, characterized in that said passage openings and said hollow rivet are of a shape deviating from a round shape, preferably of an oval cross-sectional shape.

10. A filter plate according to Claims 1 to 9, characterized by the employ of riveted hyraulic steel pipe sections as reinforcements for said passage openings (2, 5).

## Revendications

1. Plaque de filtre destinée à être accrochée dans une installation d'électro-filtre, comportant au moins une ouverture d'accrochage (2) située en haut pour le passage d'une tige d'accrochage (7), caractérisée en ce que l'ouverture d'accrochage (2) est armée d'un rivet creux métallique (3, 3a) revêtant l'ouverture d'accrochage.

2. Plaque de filtre selon la revendication 1, caractérisée en ce que le rivet creux (3, 3a) est appliqué de force sur la paroi intérieure de l'ouverture d'accrochage (2) et sur les deux côtés (16, 17) de la plaque.

3. Plaque de filtre selon les revendications 1 et 2, caractérisée en ce que le rivet creux (3, 3a) est constitué par une portion de tube qui est rivée sur les deux côtés (16, 17) de la plaque.

4. Plaque de filtre selon les revendications 1 à 3, caractérisée en ce que le rivet creux (3, 3a) délimitant dans l'ouverture d'accrochage (2) une ouverture (4) pour la tige d'accrochage (7) comporte- vu en section transversale- une portion de surface d'appui (13) plane à laquelle se raccordent de chaque côté des portions de surface d'appui (14) s'évasant vers l'extérieur.

5. Plaque de filtre selon les revendications 1 à 3, caractérisée en ce que la surface d'appui dans le rivet creux (3, 3a) a une courbure convexe continue.

6. Plaque de filtre selon les revendications 1 à 5, dans laquelle on prévoit au moins une ouverture de passage (5) située en bas pour une tige à secousses (7'), caractérisée en ce que l'ouverture de passage (5) située en bas est armée d'un rivet creux (3).

7. Plaque de filtre selon les revendications 1 à 6, caractérisée en ce qu'on prévoit plusieurs ouvertures de passage (2, 5) situées en haut et en bas et armées chacune d'un rivet creux (3).

8. Plaque de filtre selon l'une des revendications 1 à 7, caractérisée en ce que le rivet creux (3, 3a) est en un acier à haute résistance.

9. Plaque de filtre selon les revendications 1 à 8, caractérisée en ce que les ouvertures de passage et le rivet creux ont en section transversale une forme s'écartant de la forme ronde, de préférence une forme ovale.

10. Plaque de filtre selon les revendications 1 à 9, caractérisée par l'utilisation de portions de tubes d'acier pour installations hydrauliques, rivées, en tant qu'armatures pour les ouvertures de passage (2,5).
